# EUROPÄISCHE PATENTSCHRIFT

(11) **EP 1 484 553 B1**
(45) Veröffentlichungstag und Bekanntmachung des Hinweises auf die Patenterteilung: **28.09.2011**
(21) Anmeldenummer: 04090216.5
(22) Anmeldetag: 02.06.2004
(51) Int. Cl.: F23D 11/10, F23R 3/30, F23R 3/34, F23R 3/14, F23R 3/18

(54) **Brenner für eine Gasturbinenbrennkammer**
Burner for a gas turbine combustor
Brûleur pour une chambre de combustion de turbine à gaz

(30) Priorität: 06.06.2003 DE 10326720
(43) Veröffentlichungstag der Anmeldung: 08.12.2004
(73) Patentinhaber: Rolls-Royce Deutschland Ltd & Co KG, 15827 Dahlewitz (DE)
(72) Erfinder: von der Bank, Ralf Sebastian, 15834 Rangsdorf (DE)

(56) Entgegenhaltungen:
- EP-A- 1 134 494
- EP-A2- 0 660 038
- EP-A2- 0 845 634
- EP-A2- 1 186 832
- DE-A1- 3 739 197
- DE-B- 1 254 911
- JP-A- 59 129 330

## Beschreibung

Die Erfindung betrifft einen Brenner für eine Gasturbinenbrennkammer, insbesondere für eine Flugzeug-Gasturbine, der einen Magervormischbrenner mit zentrisch integriertem Stützbrenner umfasst.

Magervormischbrenner für Gasturbinentriebwerke und anderweitig eingesetzte Gasturbinen, in deren Brennkammer ein Brennstoff-Luft-Gemisch mit hohem Luftanteil und niedriger Verbrennungstemperatur sowie entsprechend reduzierter Stickoxidbildung verbrannt wird, sind hinreichend bekannt. Die Verwendung derartiger Brenner ist jedoch insofern nachteilig, als die Flammenstabilität nicht gewährleistet ist. Das heißt, mit sich verringernder Verbrennungstemperatur kann das in die Brennkammer eingebrachte Luft-Brennstoff-Gemisch nicht mehr brennen oder nicht kontinuierlich gezündet werden, so dass die Flamme Schwankungen unterliegt oder erlöschen kann. Bei Gasturbinentriebwerken von Flugzeugen besteht dieses Problem insbesondere bei niedrigen Außentemperaturen, Hagel- oder Regenschauern oder ähnlichen ungünstigen Witterungsbedingungen und einer dadurch reduzierten Temperatur des Luft-Brennstoff-Gemisches. Zum Zünden des Luft-Brennstoff-Gemisches ist eine ausreichend hohe Lufttemperatur erforderlich, um den als Tröpfchennebel in die Brennkammer eingebrachten Flüssigbrennstoff schnell zu verdampfen, auf eine, je nach Zusammensetzung des Brennstoff-Luft-Gemisches, möglichst hohe Temperatur vorzuwärmen und dadurch leichter zünden zu können.

Um die Zündung des Luft-Brennstoff-Gemisches jederzeit zu gewährleisten, wird den in der Brennkammer angeordneten Magervormischbrennern bekanntermaßen ein Zünd- oder Stützbrenner zugeordnet, mit dem bei einem Luft-Brennstoff-Gemisch mit höherem Brennstoffanteil (fettes Gemisch) eine hohe Verbrennungstemperatur erzeugt wird, um das von dem Magervormischbrenner oder Hauptbrenner erzeugte magere, eine niedrige Verbrennungstemperatur liefernde Luft-Brennstoff-Gemisch auch bei niedriger Lufttemperatur und entsprechend ungünstigem Verdampfungsverhalten des Flüssigbrennstoffs zünden zu können und die Flammenstabilität zu gewährleisten.

Üblicherweise ist die Brennkammer bei Magervormischbrennern mit Stützmaßnahmen gestuft ausgebildet, wobei jedem Haupt-/Magervormischbrenner in einer seitlichen Abstufung jeweils ein Stützbrenner separat zugeordnet ist. Abgesehen von dem komplizierten Aufbau, der hohen Teilezahl, den hohen Fertigungskosten und dem hohen Gewicht, ist auch die Kühlung der großen Oberflächen mit einem erheblichen Aufwand verbunden. Diese Brennkammerkonzepte werden üblicherweise als "axial gestufte Brennkammern" oder "doppelt annulare Brennkammern" bezeichnet.

Die zuvor beschriebenen, konstruktiv bedingten Nachteile treten bei einem anderen, mit Stützmaßnahmen betriebenen Magervormischbrenner, bei dem der Zündbrenner zentrisch in diesen integriert ist, zwar nicht auf, jedoch konnte sich diese Brennerbauart bisher nicht durchsetzen, da das für einen stabilen Betrieb des zentrisch angeordneten Stützbrenners erforderliche Luft-Brennstoff-Grenz-Verhältnis nicht erreicht werden kann. Besonders kritisch ist dabei der Leerlaufbetrieb der Gasturbine, weil gerade dann die Lufteintrittstemperatur in die Brennkammer niedrig ist und das Hochfahren der Gasturbine nach dem Start, weil hier teilweise sehr hohe Gesamt-Luft-Brennstoffverhältnisse durchfahren werden müssen. Daneben müssen transiente Betriebspunkte fahrbar sein: Besonders ungünstig ist in diesem Sinne der Übergang von Teillast unter Reiseflugbedingungen in Flugleerlauf für den Sinkflug.

Dazu kommen noch Manöverfälle, bei denen der Triebwerksschub sehr schnell reduziert werden muss und sich durch den abnehmenden Brennstoffstrom extrem magere Luft-Brennstoff-Verhältnisse einstellen. Alle diese ungünstigen Betriebspunkte müssen darüber hinaus, wie schon erwähnt, auch unter extrem meteorologischen Bedingungen wie Hagelschlag oder tropischer Regen fliegbar sein. Ferner müssen auch Bedingungen realisierbar sein, wie sie beim Wiederstart des Triebwerks bzw. bei Wiederzündung der Brennkammer in großer Höhe, d.h. unter atmosphärischen Bedingungen mit sehr niedrigem Druck und niedriger Temperatur (bis -56°C), auftreten.

Eine Brennerkombination der oben erwähnten Art, die einen Hauptbrenner und einen in diesen zentrisch integrierten Stützbrenner aufweist, ist beispielsweise in der EP 0 660 038 B1 beschrieben. Dieser Brenner umfasst einen Hauptbrenner mit einem ringförmigen außenliegenden Brennstoff-Luft-Mischkanal zur Erzeugung eines in die Brennkammer einzubringenden Brennstoff-Luft-Gemisches und einen in einem axial verlaufenden Kanal eines Zentralkörpers ausgebildeten, das heißt zentrisch in dem Hauptbrenner untergebrachten Stützbrenner, an dessen Austragsöffnung Brennstoff versprüht und mit einer Kernluft vermischt in die Gasturbinenbrennkammer eingetragen wird. Eine in jedem Betriebszustand stabile Flammenausbildung kann mit dieser Brennerkonstruktion nicht erreicht werden.

Ein derartiger Brenner ist ebenfalls aus EP 1 134 494 bekannt.

Der Erfindung liegt die Aufgabe zugrunde, einen Brenner der eingangs erwähnten Art so auszubilden, dass über den gesamten Betriebsbereich eines Gasturbinentriebwerks eine stabile Flammenausbildung in der Brennkammer und eine jederzeit sichere Funktion der Gasturbine gewährleistet ist.

Erfindungsgemäß wird die Aufgabe mit einem gemäß den Merkmalen des Patentanspruchs 1 ausgebildeten Brenner für eine Gasturbinenbrennkammer gelöst. Aus den Unteransprüchen ergeben sich weitere Merkmale und vorteilhafte Weiterbildungen der Erfindung.

Der Grundgedanke der Erfindung besteht bei einem Magervormischbrenner mit über einen Hauptluft-Ringkanal zugeführten mageren Luft-Brennstoff-Gemisch und einem in den Magervormischbrenner zentrisch integrierten Stützbrenner mit einem von dem Hauptluft-Ringkanal umgebenen Kernluft-Ringkanal und einer an dessen Ausströmöffnung angeordneten Zerstäuberdüse für Brennstoff darin, dass in dem aneinandergrenzenden Mündungsbereich der konzentrisch angeordneten Ringkanäle ein durch den Verbrennungsprozess hoch erhitzter Flammenstabilisierungsring angeordnet ist, dessen Luftleitflanken das Hauptluft-Brennstoff-Gemisch nach außen und den Kernluftstrom nach innen leiten. Durch die mit dem heißen Flammenstabilisierungsring erzeugte Gasströmung bildet sich eine von dem Flammenstabilisierungsring ausgehende heiße, etwa hohlzylindrische bis tonnenförmig gewölbte, stationäre Rezirkulationszone oder Heißgaszone aus, die zusammen mit dem Stabilisierungsring als Zündelement wirkt und in welcher der vom Stützbrenner ausgetragene Brennstoff aufgefangen und vollständig verbrannt wird. Mit dem erfindungsgemäßen Flammenstabilisierungsring gelingt es, in jedem Betriebszustand einer mit einem Magervormischbrenner und integriertem Stützbrenner ausgerüsteten Gasturbine, und zwar auch bei durch äußere Bedingungen verminderter Lufttemperatur, eine stabile, nicht verlöschende Flamme zur Verfügung zu stellen und damit die Funktionssicherheit des Gasturbinentriebwerks zu gewährleisten.

Gemäß der Erfindung ist der Flammenstabilisierungsring als Kegelring ausgebildet, der eine von zwei Schenkeln eingeschlossene, zur Brennkammer hin offene Hohlkehle aufweist. Die Schenkel bilden an der zum Brenner weisenden Seite die Leitflanken für die nach innen strömende Kernluft bzw. das nach außen strömende Luft-Brennstoff-Gemisch. Gleichzeitig ist durch die Hohlkehle bzw. die Schenkel des Kegelringes dessen erforderliche Kühlung gegen Überhitzung gewährleistet. Die Kühlung erfolgt an den Luftleitflanken der relativ dünnwandigen Schenkel des Flammenstabilisierungsringes mit der zugeführten Kernluft bzw. Hauptluft.

In Ausgestaltung der Erfindung besteht der Kegelring (Flammenstabilisierungsring) aus einem warmfesten oder hitzebeständigen oder flammenseitig hitzebeständig beschichteten Material. Der Kegelring ist mit der Spitze an der Stirnseite des Zentralkörpers angebracht, der den Kernluft-Ringkanal vom Hauptluft-Ringkanal trennt.

Ein Ausführungsbeispiel der Erfindung wird anhand der Zeichnung näher erläutert. Es zeigen:
- Fig. 1: eine Schnittansicht eines der Brennkammer einer Flugzeug-Gasturbine zugeordneten Magervormischbrenners mit zentrisch integriertem Stützbrenner; und
- Fig. 2: die Brenneranordnung nach Fig. 1, jedoch mit dem Strömungsverlauf der Brennstoffe und der Luft sowie der in der Gasturbinenbrennkammer ausgebildeten Heißgas- oder Rezirkulationszone.

Der Brenner 1 weist ein Gehäuse 2 und einen Zentralkörper 3 mit einem zwischen diesen gebildeten Hauptluft-Ringkanal 4 für einen Haupt- oder Magervormischbrenner auf, der einer Brennkammer 5 einer (Flugzeug)-Gasturbine zugeordnet ist. In den Hauptluft-Ringkanal 4 des Magervormischbrenners, durch den etwa 90% der gesamten Brennerluft strömen, sind Hauptluft-Drallerzeuger 6 eingebunden, die den Hauptluftstrom - Pfeil A - in eine Rotationsbewegung versetzen. In den Hauptluftstrom wird nach der Drallerzeugung flüssiger Brennstoff eingeblasen, der sich mit dem heißen Luftstrom vermischt und teilweise in diesem verdampft. Das in die Brennkammer 5 eingebrachte - magere - Brennstoff-Luft-Gemisch hat einen hohen Luftanteil und verbrennt in der Brennkammer 5 mit einer dementsprechend niedrigen Verbrennungstemperatur, so dass die Stickoxid-Emission und folglich die Luftverschmutzung extrem gering ist.

Die mit niedrigen Verbrennungstemperaturen erzielte geringe Schadstoffemission ist andererseits jedoch mit einer insbesondere bei ungünstigen Witterungsbedingungen auftretenden Flammeninstabilität aufgrund der dadurch bedingten verminderten Lufteintrittstemperatur verbunden.

Zur Gewährleistung einer sicheren Ausbildung der Flamme, zum Beispiel zum schnellen Beschleunigen und Verzögern der Gasturbine, und zur Vermeidung des Verlöschens der Flamme ist in dem Zentralkörper 3 ein in dessen Mittelachse verlaufender Kanal 7 zur Aufnahme eines Stützbrenners ausgebildet, der einen Zerstäuber, bestehend aus Zerstäuberflossen 18, einer Brennstoffleitung 8, einem an diese anschließenden Zerstäuber-Trägerrohr 9 und einer in die Brennkammer 5 mündenden Zerstäuberdüse 10, und einen am Umfang des Zerstäubers ausgebildeten Kernluft-Ringkanal 11 umfasst. Gemäß dem Pfeil B zugeführte Kernluft gelangt über den Kernluft-Ringkanal 11 und einen Kernluft-Drallerzeuger 12 zur Erzeugung einer axialen Rotationsbewegung der Kernluft in die Gasturbinenbrennkammer 5, um dort zur Erzeugung einer stabilen Flamme mit dem von der Zerstäuberdüse 10 versprühten Brennstoff ein Brennstoff-Luft-Gemisch mit einem hohen Brennstoffanteil zur Verfügung zu stellen. Die Rotationsrichtung des Hauptluftstroms und des Kernluftstroms ist vorzugsweise gleichsinnig.

Ein wesentlicher Bestandteil des vorliegenden Magervormischbrenners mit zentrisch integriertem Stützbrenner ist ein an den Zentralkörper 3 im Mündungsbereich des Kernluft-Ringkanals 11 und des Hauptluft-Ringkanals 4 anschließender Flammenstabilisierungsring, der als Kegelring 13 mit an den Zentralkörper 3 anschließender Spitze und einer von einer ringförmigen Kernluftleitflanke 14 und einer ringförmigen Hauptluftleitflanke 15 gebildeten, zum Innenraum der Brennkammer 5 weisenden Hohlkehle 16 ausgeführt ist. Durch den von der Kernluftleitflanke 14 nach innen abgelenkten Kernluftstrom und die mit der Hauptluftleitflanke 15 erzeugte, nach außen gerichtete Hauptluftströmung bildet sich in der Brennkammer 5 eine von der Hohlkehle 16 ausgehende, im Wesentlichen hohlzylindrisch und gewölbt ausgebildete, stationäre Rezirkulationszone 17 mit höchster Temperatur (Heißgaszone), das heißt, ein stabiler Flammenbereich mit in der Hohlkehle 16 liegende Flammenwurzel, wobei sich in der Rezirkulationszone 17 die Geschwindigkeiten der von dem Hauptluft-Ringkanal 4 und dem Kernluft-Ringkanal 11 erzeugten Strömungen kompensieren. In dieser ruhenden, heißen Rezirkulationszone 17 können die bei Kaltluftzufuhr infolge ungünstiger Witterungsverhältnisse bisher nicht verdampften Brennstoffnebel, die von der Zerstäuberdüse 10 in diesen Bereich eindringen, bzw. Brennstoff-Luft-Gemische bei hoher Temperatur ausreichend lange verweilen und weitestgehend verdampfen, um ein gut brenn- und zündbares Brennstoff-Luft-Gemisch in der Brennkammer zu bilden. Der Brennstoffaustrittswinkel aus der Zerstäuberdüse 10 ist so eingestellt, dass die Brennstofftröpfchen auf die sehr heiße, ruhende Rezirkulationszone 17 treffen und dort verbrannt werden und nicht über diesen Bereich hinaus an die Brennkammerwände gelangen können.

Zu der Ausbildung der gewölbten hohlzylindrischen heißen Rezirkulationszone 17 trägt wesentlich die Erwärmung des die Hohlkehle 16 aufweisenden Kegelrings 13 bei, an dessen aufgrund der dort liegenden Flammenwurzel heißer Oberfläche der Brennstoff bzw. das Brennstoff-Luft-Gemisch ebenfalls gezündet wird, um die Verbrennung aufrechtzuerhalten. Der Kegelring 13 besteht aus warmfestem Stahl, gegebenenfalls mit keramischer Schutzbeschichtung auf der Flammenseite, oder auch vollständig aus einem keramischen Material (vorteilhaft: faserkeramische Verbundwerkstoffe). Eine Überhitzung des Kegelrings 13 wird durch geeignete Materialauswahl und die gute Wärmeübertragung an den relativ dünnwandigen Kern- und Hauptluftleitflanken 14, 15 des Kegelrings 13 und die an dessen Rückseite als Kühlmedium strömende Hauptluft (Luft-Brennstoff-Gemisch) bzw. Kernluft verhindert.

### Bezugszeichenliste

- 1: Brenner
- 2: Gehäuse
- 3: Zentralkörper
- 4: Hauptluft-Ringkanal
- 5: Gasturbinenbrennkammer
- 6: Hauptluft-Drallerzeuger
- 7: Kanal
- 8: Brennstoffleitung
- 9: Zerstäuber-Trägerrohr
- 10: Zerstäuberdüse
- 11: Kernluft-Ringkanal
- 12: Kernluft-Drallerzeuger
- 13: Kegelring (Flammenstabilisatorring
- 14: Kernluftleitflanke
- 15: Hauptluftleitflanke
- 16: Hohlkehle
- 17: Rezirkulationszone, Heißgaszone
- 18: Zerstäuberflossen
- Pfeil A: Hauptluftstrom, Luft-Brennstoff-Gemisch
- Pfeil B: Kernluftstrom

## Patentansprüche

1. Brenner (1) für die Brennkammer (5) einer Gasturbine, insbesondere Flugzeug-Gasturbine, mit zentrisch integriertem Stützbrenner,
wobei ein, eine in die Brennkammer (5) mündende Zerstäuberdüse (10) des Stützbrenners (20) aufnehmender Kernluft-Ringkanal (11) von einem Hauptluft-Ringkanal (4) umgeben ist,
wobei der Brennstoffaustrittswinkel der Zerstäuberdüse (10) zwischen 60° und 130° und vorzugsweise 95° beträgt, wobei im Hauptluft- und im Kernluft-Ringkanal (4 bzw. 11) jeweils Hauptluft- bzw. Kernluft-Drallerzeuger (6 bzw. 12) angeordnet sind,
wobei im aneinander grenzenden Mündungsbereich des Hauptluft- und des Kernluft-Ringkanals (4, 11) ein als Kegelring ausgebildeter Flammenstabilisierungsring (13) angeordnet ist, der mit seiner Spitze an einen den Kernluft-Ringkanal (11) vom Hauptluft-Ringkanal (4) trennenden Zentralkörper (3) angeschlossen ist, und **dadurch gekennzeichnet, daß**
der Kegelring mit einer nach innen gerichteten Kernluftleitflanke (14) zur Ablenkung des Kernluftstromes (Pfeil B) nach innen und mit einer nach außen gerichteten Hauptluftleitflanke (15) zur Ablenkung des Hauptluftstromes (Pfeil A) nach außen versehen ist
und an seiner zur Brennkammer (5) der Gasturbine weisenden Seite eine Hohlkehle (16) aufweist,
wobei dem Brenner (1) durch den Hauptluftringkanal (4) ein mageres Luft-Brennstoff-Gemisch und durch den Kernluft-Ringkanal (11) und die Zerstäuberdüse (10) des Stützbrenners (20) ein Brennstoff-Luft-Gemisch mit einem hohen Brennstoffanteil zugeführt werden
und wobei ausgehend von der Hohlkehle (16) eine im Wesentlichen hohlzylindrisch und gewölbt ausgebildete, stationäre, heiße Rezirkulationszone (17) als stabiler Flammenbereich mit in der Hohlkehle (16) liegender Flammenwurzel ausgebildet und mit höchster Temperatur in die Brennkammer (5) der Gasturbine ausgebreitet wird.

2. Brenner nach Anspruch 1, **dadurch gekennzeichnet, dass** der Kegelring (21) aus einem warmfesten Stahl besteht.

3. Brenner nach Anspruch 1 oder 2, **dadurch gekennzeichnet, dass** der Kegelring (21) im Bereich der Hohlkehle (16) mit einer keramischen Beschichtung versehen ist.

4. Brenner nach Anspruch 1, **dadurch gekennzeichnet, dass** der Kegelring (21) aus keramischem Material besteht.

## Claims

1. Burner (1) for the combustion chamber (5) of a gas turbine, in particular an aircraft gas turbine, with centrally integrated stabilizing burner,
where a core air annulus (11) accommodating an atomizer nozzle (10) of the stabilizing burner (20) is surrounded by a main air annulus (4), with the atomizer nozzle (10) issuing into the combustion chamber (5),
where the fuel discharge angle of the atomizer nozzle (10) is between 60° and 130° and preferably amounts to 95°,
where main air or core air swirlers (6 and 12, respectively) are arranged in the main air and the core air annulus (4, 11),
where in the adjacent issuing areas of the main air and the core air annulus (4, 11) a flame stabilizing ring (13) designed as conical ring is arranged, whose apex connects to a central body (3) which separates the core air annulus (11) from the main air annulus (4), and **characterized in that** the conical ring is provided with an inwardly directed core air deflector flank (14) for inwardly deflecting the core air flow (arrow B) and with an outwardly directed main air deflector flank (15) for outwardly deflecting the main air flow (arrow A) and has a fillet (16) on the side facing the gas-turbine combustion chamber (5),
where a lean air fuel mixture is supplied to the burner (1) via the main air annulus (4) and a fuel air mixture with high fuel content via the core air annulus (11) and the atomizer nozzle (10) of the stabilizing burner (20) and where, originating at the fillet (16), an essentially hollow-cylindrical and cambered, stationary, hot recirculation zone (17) is formed as a stable flame area, extending with maximum temperature into the gas-turbine combustion chamber (5), with the flame root being situated in the fillet (16).

2. Burner in accordance with Claim 1, **characterized in that** the conical ring (21) is made of heat-resisting steel.

3. Burner in accordance with Claim 1 or 2, **characterized in that** the conical ring (21) is provided with a ceramic coating in the area of the fillet (16).

4. Burner in accordance with Claim 1, **characterized in that** the conical ring (21) is made of ceramic material.

## Revendications

1. Brûleur (1) pour la chambre de combustion (5) d'une turbine à gaz, en particulier d'une turbine à gaz aéronautique, avec brûleur stabilisateur central intégré,
sachant qu'un canal annulaire d'air primaire (11) logeant une buse d'atomisation (10) du brûleur stabilisateur (20) aboutissant dans la chambre de combustion (5) est entouré par un canal annulaire d'air principal (4),
que l'angle de sortie de carburant de la buse d'atomisation (10) est compris entre 60° et 130°, et est de préférence égal à 95°,
que des générateurs de tourbillonnement d'air principal et d'air primaire (respectivement 6 et 12) sont disposés dans le canal annulaire d'air principal et dans le canal annulaire d'air primaire (4, 11),
que dans la zone où se rejoignent le canal annulaire d'air principal et le canal annulaire d'air primaire (4, 11) est disposé un anneau stabilisateur de flamme (13) conçu comme anneau conique, qui se raccorde avec son sommet à un corps central (3) séparant le canal annulaire d'air primaire (11) du canal annulaire d'air principal (4), et **caractérisé en ce que** l'anneau conique est muni d'un flanc de guidage d'air primaire (14) orienté vers l'intérieur pour dévier le flux d'air primaire (flèche B) vers l'intérieur, et d'un flanc de guidage d'air principal (15) orienté vers l'extérieur pour dévier le flux d'air principal (flèche A) vers l'extérieur, et présente une gorge (16) sur son côté orienté vers la chambre de combustion (5) de la turbine à gaz,
sachant que le brûleur (1) reçoit par le canal annulaire d'air principal (4) un mélange air-carburant pauvre et par le canal annulaire d'air primaire (11) et la buse d'atomisation (10) du brûleur stabilisateur (20) un mélange carburant-air à forte teneur en carburant
et qu'à partir de la gorge (16) est formée avec la racine de flamme située dans la gorge (16) une zone de recirculation (17) pour l'essentiel en forme de cylindre creux et cambrée, stationnaire et chaude en tant que partie de flamme stable et qui s'étend avec une température maximale dans la chambre de combustion (5) de la turbine à gaz.

2. Brûleur selon la revendication n° 1, **caractérisé en ce que** l'anneau conique (21) est constitué d'un acier thermorésistant.

3. Brûleur selon la revendication n° 1 ou n° 2, **caractérisé en ce que** l'anneau conique (21) est muni d'un revêtement céramique dans la zone de la gorge (16).

4. Brûleur selon la revendication n° 1, **caractérisé en ce que** l'anneau conique (21) est constitué d'un matériau céramique.
